# EUROPÄISCHE PATENTANMELDUNG

(11) **EP 0 557 795 A1**
(43) Veröffentlichungstag der Anmeldung: **01.09.1993**
(21) Anmeldenummer: 93102035.8
(22) Anmeldetag: 10.02.1993
(51) Int. Cl.: H01H 3/30

(54) **Verfahren zum Spannen einer Speicherfeder eines Antriebes eines Hoch- oder Mittelspannungs-Leistungsschalters und Leistungsschalter zur Durchführung des Verfahrens**

(30) Priorität: 28.02.1992 CH 635/92
(71) Anmelder: GEC Alsthom T&D AG, CH-5036 Oberentfelden (CH)
(72) Erfinder: Wüthrich, Hans-Rudolf, CH-5036 Oberentfelden (CH)
(74) Vertreter: Patentanwälte Schaad, Balass & Partner AG

(57) **Zusammenfassung**

Verfahren zum Spannen der Speicherfeder eines Hoch- oder Mittelspannungs-Leistungsschalterantriebes, bei dem eine Bohrmaschine oder ein Akkuschrauber verwendet wird.

## Beschreibung

Die Erfindung betrifft ein Verfahren zum Spannen einer Speicherfeder eines Antriebes eines Hoch- oder Mittelspannungs-Leistungsschalters sowie einen Leistungsschalter zur Durchführung des Verfahrens.

Bei einem bekannten Antrieb für einen Leistungsschalter, wie z.B. bei dem in der SPRECHER ENERGIE Druckschrift 4106 'Oelarme Leistungsschalter HP300, 1250...4000 A für Innenraumanlagen bis 24 kV' auf den Seiten 21 bis 23 gezeigten Antrieb FK/FH 2-40 wird die Kraftspeicherfeder mit einer Kurbel oder wahlweise auch mit einem eingebautem Elektromotor gespannt. Bei Nichtgebrauch hängt die Kurbel vorne am Antrieb.

Bei einem anderen, in der SPRECHER ENERGIE Druckschrift 42B1A 'SF6-Leistungsschalter 72,5 bis 420 kV Typenreihe HGF100 für Freiluftaufstellung', im Bild 18 auf Seite 9 gezeigten Federkraftantrieb für Hochspannungsschalter wird die Speicherfeder üblicherweise durch den eingebauten Elektromotor gespannt. Für den Notbetrieb hat er eine auf die Antriebswelle des Federaufzuges aufsteckbare Kurbel. Die Verbindung zwischen Antriebswelle und Kurbel erfolgt mittels einer Klauenkupplung, deren Klauen sägezahnartig ausgebildet sind, so dass die Kupplung nur in der Richtung wirkt, in der die Feder gespannt wird.

Muss der Federspeicher eines dieser vorbekannten Antriebe ohne die Mitwirkung eines Motors gespannt werden, sei es dass kein Motor in den Antrieb eingebaut ist, sei es dass, z.B. gerade weil der betreffende Leistungsschalter ausgeschaltet wurde, keine elektrische Energie zur Speisung des eingebauten Motors vorhanden ist, wird von dem, der den Schalter bedient, viel Muskelarbeit verlangt. Zudem benötigt das Spannen der Speicherfeder mit einer Kurbel recht viel Zeit. Dies kann insbesondere dann sehr unangenehm sein, wenn infolge einer schweren Störung, z.B. während eines Gewitters, die Speicherfedern der Antriebe mehrerer Leistungsschalter gespannt werden müssen.

Aufgabe der vorliegenden Erfindung ist es deshalb, die Arbeit desjenigen, der die Speicherfeder eines Leistungsschalters ohne eingebauten Aufzugsmotor oder bei Ausfall der Motorspeisung zu spannen hat, zu erleichtern und ein schnelleres Spannen als mit einer Handkurbel zu ermöglichen.

Diese Aufgabe wird durch die Merkmale von Anspruch 1 gelöst.

Weitere Ausführungsformen der Erfindung gehen aus den abhängigen Ansprüchen hervor.

Anhand der einzigen Zeichnung wird die Erfindung näher erläutert.

Die Zeichnung zeigt einen Ausschnitt des Antriebes eines Leistungsschalters. Der Antrieb enthält eine Speicherfeder, die über ein nur andeutungsweise gezeichnetes Getriebe 1 gespannt werden kann.

Das Getriebe 1 wird durch eine Antriebswelle 2 über einen nicht dargestellten Freilauf angetrieben. Der Freilauf sorgt dafür, dass die Antriebswelle mit dem Getriebe 1 nur gekuppelt ist, wenn sie in der Richtung des Spannens der Speicherfeder gedreht wird.

Eine weitere, in der Figur nicht gezeigte Einrichtung sorgt dafür, dass bei vollständig gespannter Speicherfeder die Antriebswelle 2 vom Getriebe 1 abgekuppelt oder blockiert wird.

Ausbildungsformen sowohl für die Anordnung des Leerlaufes als auch für eine Einrichtung zum Abkuppeln der Antriebswelle vom Getriebe können der Schweizer Patentanmeldung 02 660/91-0 vom 10.09.91 entnommen werden.

In das vom Getriebe 1 abgewandte Ende 3 der Antriebswelle 2 ist ein Innensechskant eingelassen, so dass das Ende wie der Kopf einer Innensechskantschraube aussieht. Dem Ende 3 der Antriebswelle 2 gegenüber liegt eine Oeffnung 6 der Verschalung 5 des Schalterantriebes.

Zum Spannen der Speicherfeder wird ein Elektroschrauber 7 mit einem in das Futter 8 des Elektroschraubers 7 eingesetzten Schraubereinsatz 9 verwendet. Das Ende des Schraubereinsatzes 9 bildet einen zum Innensechskant 4 passenden Aussensechskant 10.

Vorteilhafterweise ist der Elektroschrauber 7 mit einer wiederaufladbaren Batterie 11 ausgerüstet und von dieser gespeist. In diesem Falle ist der Schrauber unabhängig von der örtlichen Verfügbarkeit einer Steckdose.

Muss nun die Speicherfeder eines Schalterantriebes gespannt werden, wird der Schrauber 7 mit dem eingesetzten Einsatz 9 durch die Oeffnung 6 in den Innensechskant 4 gesteckt und durch Betätigen des Schalters 12 in Betrieb gesetzt. Bei falscher Drehrichtung des Schraubers verhindert der Freilauf, dass der Schalterantrieb beschädigt wird.

Ist die Speicherfeder vollständig aufgezogen, wird bei entsprechender Ausrüstung des Antriebes die Antriebswelle 2 mechanisch blockiert. Bei der Dimensionierung der Blockierungseinrichtung muss darauf geachtet werden, dass sie dem vom Schrauber im Stillstand ausgeübten Drehmoment standhalten kann.

Besser ist es, wenn die Antriebswelle 1 bei vollständig aufgezogener Speicherfeder vom Getriebe 1 abgekuppelt wird. Eine Beschädigung des Antriebes ist dann in jedem Falle ausgeschlossen.

Mit dem Verfahren gemäss der vorliegenden Erfindung lassen sich innert kurzer Zeit die Speicherfedern mehrerer Leistungsschalter spannen, ohne dass der Bedienungsmann ermüdet. Der dazu benötigte Schrauber ist praktisch in jedem Werkzeugkasten vorhanden. Die Ausrüstung der Schalter für das Verfahren ist mit wenig Aufwand möglich.

## Patentansprüche

1. Verfahren zum Spannen einer Speicherfeder eines Antriebes eines Hoch- oder Mittelspannungs-Leistungsschalters, **gekennzeichnet durch** die Verwendung eines mit einem Schraubereinsatz (9) versehenen, durch einen Elektromotor angetriebenen handelsüblichen Elektrowerkzeuges (7) wie eines Schraubers oder einer Bohrmaschine.

2. Verfahren nach Anspruch 1, **dadurch gekennzeichnet,** dass das Elektrowerkzeug (7) eine wiederaufladbare Batterie (11) enthält und von dieser gespeist wird.

3. Leistungsschalter geeignet zur Durchführung eines der Verfahren nach Anspruch 1 und 2, **dadurch gekennzeichnet,** dass die Speicherfeder durch Drehen der Antriebswelle (2) eines Getriebes (1) gespannt wird, deren Ende (3) wie der Kopf einer Schraube ausgebildet ist.

4. Leistungsschalter nach Anspruch 3, **dadurch gekennzeichnet,** dass das Ende (3) der Antriebswelle (2) mit einem Innensechskant (4) versehen ist.

5. Leistungsschalter nach einem der Ansprüche 3 und 4, **dadurch gekennzeichnet,** dass die Antriebswelle (2) mit dem Getriebe (1) über einen gegen die Spannrichtung wirkenden Freilauf verbunden ist.

6. Leistungsschalter nach einem der Ansprüche 3 bis 5, **dadurch gekennzeichnet,** dass die Antriebswelle (2) bei voll gespannter Speicherfeder mechanisch blockiert wird.

7. Leistungsschalter nach einem der Ansprüche 3 bis 5, **dadurch gekennzeichnet,** dass die Antriebswelle bei voll gespannter Speicherfeder vom Getriebe (1) abgekuppelt wird.
